# EUROPÄISCHE PATENTSCHRIFT

(11) **EP 0 816 554 B1**
(45) Veröffentlichungstag und Bekanntmachung des Hinweises auf die Patenterteilung: **02.04.2003**
(21) Anmeldenummer: 97110531.7
(22) Anmeldetag: 26.06.1997
(51) Int. Cl.: D06H 3/08, D06H 3/12, B41F 33/00

(54) **Verfahren zur Verzugskorrektur**
Draft correcting method
Procédé de correction d'étirage

(30) Priorität: 26.06.1996 DE 19625663; 30.08.1996 DE 19635320; 27.09.1996 DE 19640023
(43) Veröffentlichungstag der Anmeldung: 07.01.1998
(73) Patentinhaber: Mahlo GmbH & Co. KG, 93342 Saal (DE)
(72) Erfinder: Bruni, Michel, 21020 Bodio Lomnago/Varese (IT)
(74) Vertreter: Bohnenberger, Johannes, Dr.

(56) Entgegenhaltungen:
- EP-A- 0 311 990
- EP-A- 0 450 259
- EP-A- 0 554 811
- DE-A- 3 639 636
- FR-A- 2 659 899
- US-A- 3 193 688

## Beschreibung

Die Erfindung betrifft ein Verfahren zur Verzugskorrektur gemäß Oberbegriff des Patentanspruchs 1 bzw. 2.

Derartige Verfahren und Vorrichtungen sind bereits bekannt. Beispielsweise ist eine Verzugskorrekturvorrichtung und ein entsprechendes Verfahren bekannt, bei dem die Lage der Kettund Schußfäden optisch erfaßt wird und in einer anschließenden Korrektureinrichtung, insbesondere einer Richtmaschine, dieser Verzug aufgrund der optisch erfaßten Fehllage von Kett- und Schußfäden korrigiert wird.

Oftmals ist aber eine Verzugskorrektur rein nach der Lage der Kett- und Schußfäden nicht möglich bzw. nicht sinnvoll, vielmehr ist der von aufgedruckten oder anderweitig auf der Warenbahn erkennbaren Mustern ausgehende optische Eindruck zu berücksichtigen. Die Warenbahn kann beispielsweise die Druckmaschine mit perfekt aufgedrucktem Muster verlassen haben. Trotzdem ist in solchen Fällen oftmals der Schußfadenverlauf unter dem aufgedruckten Muster nicht gerade sondern mehr oder weniger verzogen. Wenn eine solche Ware mit einer herkömmlichen Verzugskorrektureinrichtung behandelt wird, kann das ursprünglich perfekt aufgebrachte Muster verzogen werden und der optische Gesamteindruck leiden.

Weiterhin wird oftmals bedruckte Rohware über weite Strecken in Form von Warenbahnen transportiert bevor sie in irgendeiner Form weiterverarbeitet wird. Auch beim Transport oder innerhalb der Weiterverarbeitung kann die Warenbahn bzw. das Muster verzogen werden, so daß ein mustergerechtes Richten notwendig wird. Das Richten verzogener, mit Mustern bedruckter oder anderweitig mit Mustern versehener Warenbahnen, war bislang nur manuell möglich. Dies erfordert aber einen hohen personellen Aufwand. Die Produktionsgeschwindigkeit ist aufgrund des manuellen Richtens zwangsläufig gering.

Aus der FR-A-2 659 8 99 ist ein Verfahren zur automatischen Erkennung und zum Übertragen von Etiketten oder Bildern auf Textilien bekannt, wobei es dort um die Steuerung einer Thermotransfer-Einheit geht.
Im einzelnen wird mit einer Kameravorrichtung die Position zu druckender bzw. zu übertragender Etiketten oder Bilder erfaßt, um dann gegebenenfalls nach Lagekorrektur eine Thermodruckpresse zu aktivieren, so daß das Motiv auf der textilen Unterlage entsprechend fixiert ist.

Die EP 0 450 259 A1 offenbart eine Vorrichtung zur Verzugssteuerung unter Nutzung einer optoelektronischen Leseeinrichtung. Diese Leseeinrichtung wird in unmittelbarer Nähe der bewegten Bahn geführt. Eine solche Sensorik ist für Industriebedingungen nicht geeignet, da dort mit einer starken Verschmutzung zu rechnen ist, so daß Ausfallzeiten und Produktionsunterbrechungen die Folge sind.

Aus der US-PS 3,193, 688 ist eine Richtmaschine mit einem fotosensitiven Detektor vorbekannt, wobei dort eine Schlitzblende vorhanden ist und von einer Strahlungsmodulation ausgegangen wird. Diese Modulation wird durch die bewegte Warenbahn, d.h. durch die Struktur des Gewebes oder Gewirkes selbst erreicht.

Letztendlich zeigt die DE 36 39 636 A1 ein Verfahren zur automatischen Inspektion von Textilbahnen. Dort soll die Warenoberfläche mit einer Anordnung mehrerer gleichartiger Farbflächenkameras ausschnittsweise erfaßt werden, wobei die Signale der erhaltenen Primärfarben digitalisiert und zur Farbfehler-Erkennung weiter verarbeitet werden. Die Farbauswertesignale werden dann mit Werten verglichen, die von einer felerfreien Warenprobe vorab gewonnen und in einem Speicher abgelegt sind.

Die Aufgabe der vorliegenden Erfindung liegt darin, eine schnellere, zuverlässigere und kostengünstigere Verzugskorrektur einer mit einem Muster versehenen Warenbahn zu ermöglichen.

Diese Aufgabe wird durch die Mer kmale der Patentansprüche 1 oder 2 gelöst.

Vorteilhafte Weiterbildungen sind in den Unteransprüchen angegeben.

Ein Kerngedanke der vorliegenden Erfindung liegt darin, durch eine Bilderfassungsvorrichtung das auf der Warenbahn erkennbare Muster aufzunehmen und in einer Bildverarbeitungseinrichtung unter Erzeugung von Steuersignalen zu verarbeiten, wobei die anschließende Bearbeitung der Warenbahn unter Berücksichtigung der in der Bildverarbeitungseinrichtung erzeugten Steuersignale erfolgt. Das Muster kann beispielsweise ein Farbmuster sein oder auf Helligkeitsunterschieden beruhen. Die Warenbahn kann auf unterschiedlichste Weise mit dem Muster versehen sein. Ein Muster kann durch Bedrucken erzeugt sein. Das Muster kann auch eingewebt sein oder wie bei Gardinen und Spitzen zustandekommen.

In einer bevorzugten Ausbildung arbeitet das Verfahren ohne vorher eingegebene Musterdaten (eingescannte Vorlage, bzw. Vergleichsreferenz). Das Muster wird als solches aufgrund der bei jeder einzelnen Aufnahme untersuchten Kriterien und der daraus gebildeten Parameter erkannt. Untersuchte Kriterien können beispielsweise sein: Linienelemente, Kanten und/oder Farbgrenzen.

Es muß nicht zwischen zwei aufeinanderfolgenden Aufnahmen verglichen werden. Bei dem bevorzugten Verfahren wird das Muster in einer Aufnahme erfaßt und die Abweichung erkannt. Dies funktioniert selbst dann, wenn in der Aufnahme weniger als eine Mustereinheit zu sehen ist.

In einer alternativen Ausgestaltung werden die einzelnen Bildsignale mit in einem vorhergehenden Schritt bereitgestellten Informationen über das zu erkennende Muster verglichen. Zweckmäßigerweise werden diese Informationen, beispielsweise eine eingescannte Vorlage der Mustereinheit oder die in geeigneter Skalierung eingegebene Längeninformation des Rapportes der Bildverarbeitungseinrichtung zugeführt, dort abgespeichert und bei der Bildverarbeitung berücksichtigt.

In einer Weiterbildung dieser alternativen Ausgestaltung werden die im vorhergehenden Schritt gespeicherten Informationen mit den aufgenommenen Bildsignalen verglichen. Aus dem Vergleich wird ein Vergleichssignal gewonnen, das in Form des bereits erwähnten Steuersignals der Bearbeitungssteuereinrichtung zugeführt wird. Die Bearbeitungsprozedur, insbesondere das Richten erfolgt dann unter Berücksichtigung des Vergleichssignals.

Bei beiden alternativen Ausgestaltungen ist aber auch prinzipiell ein Vergleich aus einer fortlaufenden Bilderfassung der in Längsrichtung der Warenbahn angeordneten Mustereinheiten denkbar. Dabei wird die Information eines aufgenommenen Bildes mit den Informationen eines oder einer Vielzahl vorher aufgenommener Bilder verglichen. Das Vergleichssignal umfaßt dabei beispielsweise eine über die Breite der Warenbahn sich verändernde Größe oder Abweichung, insbesondere ein Schräg-, Bogen- oder Wellenverzug. Die Korrektureinrichtung wird dann unter Berücksichtigung des Vergleichssignals zur Korrektur des Schräg-, Bogen- oder Wellenverzuges eingestellt oder geregelt .

Es läßt sich durch fortlaufende Bilderfassung und/oder durch Vergleich mit zuvor abgespeicherter Information ein Vergleichssignal gewinnen, welches die Größe des Musters in Quer- und/oder Längsrichtung der Warenbahn umfaßt. Unter Berücksichtigung dieses Vergleichssignals kann die Korrektureinrichtung derart eingestellt oder geregelt werden, daß die Warenbahn, insbesondere die entsprechende Mustereinheit in Längs- und/oder Querrichtung entsprechend gedehnt oder gekrumpft wird.

Vorteilhafterweise erkennt die Bildverarbeitung seinrichtung aus den aufgenommenen Bildsignalen Länge oder Rapport bzw. Durchlaufzeit einer Mustereinheit auf der Warenbahn, wobei dies durch Vergleich von mehreren Bildsignalen verschiedener Mustereinheiten oder durch Vergleich mit einer in einem vorhergehenden Schritt gespeicherten Längeninformation, beispielsweise der Länge der Mustereinheit auf der Druckform, geschehen kann.

Vorzugsweise ist zur Erkennung des Rapportes jedoch eine weitere Bilderfassungsvorrichtung vorgesehen. Zu Zwecken der Rapporterkennung genügt es, daß die Bilderfassungsvorrichtung einen Bildausschnitt beleuchtet, der sich nur über einen Bruchteil der Breite der Warenbahn erstreckt.

Vorteilhafterweise wird die gewonnene Längeninformation selbst bei der nachfolgenden Bilder Fassung genutzt. Durch die gewonnene Längeninformation läßt sich beispielsweise der Bildausschnitt, der zum Messen des Verzuges zweckmäßig ist, einstellen.

In einer vorteilhaften Ausgestaltung wird die gewonnene Längeninformation an die Bearbeitungssteuereinrichtung weitergegeben, so daß ein Bearbeiten der Warenbahn unter Berücksichtigung der Längeninformation rapportgetreu durchgeführt werden kann.

Insbesondere kann mittels der gewonnenen Längeninformation auch eine Dehnung oder Krumpfung der Warenbahn, insbesondere in einer Korrektureinrichtung gesteuert oder geregelt werden. Ebenso läßt sich über die gewonnene Längeninformation die Voreilung automatisch einstellen oder regeln. Dies entlastet das Bedienpersonal und steigert die Geschwindigkeit.

Zweckmäßig ist es weiterhin, der Bildverarbeitungseinrichtung ein Geschwindigkeitssignal der Warenbahn zuzuführen und dieses bei der Bildverarbeitung zu berücksichtigen. Ein solches Geschwindigkeitssignal läßt sich an der Fördereinrichtung der Warenbahn ohne weiteres abgreifen.

In einer bevorzugten Ausgestaltung werden die Bildsignale zur Verzugs- und Rapportmessung unabhängig voneinander beispielsweise durch mindestens zwei separate Bilderfassungsvorrichtungen oder zeitlich nacheinander in zwei Zeitfenstern aufgenommen.

In einer besonders vorteilhaften Ausgestaltung werden die Bildsignale bei laufender Warenbahn vorzugsweise in Laufrichtung nach der Bearbeitungseinrichtung, insbesondere Korrektureinrichtung aufgenommen.

Da jedoch erst mit Verzögerung auf einen Musterverzug reagiert werden kann, sollte die Entfernung zwischen Korrektureinrichtung und Bilderfassungsvorrichtung möglichst gering sein.

Durch zwei Bilderfassungsvorrichtungen sowohl am Ein- als auch am Auslauf der Bearbeitungseinrichtung bzw. Korrektureinrichtung sowie durch eine geeignete Verknüpfung der jeweils von ihnen gelieferten Bildsignale läßt sich eine ausgewogene Regelung erreichen.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert. Hierbei zeigen:
- Fig. 1: ein Ausführungsbeispiel einer erfindungsgemäßen Vorrichtung in schematischer Darstellung;
- Fig. 2: eine skizzenhafte Darstellung eines mehrere Mustereinheiten umfassenden Ausschnitts aus einer Warenbahn;
- Fig. 3: eine Prinzipskizze zur Veranschaulichung des erfindungsgemäßen Verfahrens.

In Fig. 1 ist eine Ausführungsform der erfindungsgemäßen Vorrichtung schematisch veranschaulicht. Eine Warenbahn 11 ist in strichpunktierter Linie von links nach rechts laufend dargestellt. Die Warenbahn 11 durchläuft eine Bearbeitungseinrichtung bzw. Korrektureinrichtung 19, insbesondere einen Spannrahmen sowie daran anschließend eine weitere Bearbeitungseinrichtung 20. Die Korrektureinrichtung 19 weist einen Einlauf 31 und einen Auslauf 32 auf, wobei der Einlauf 31 in Laufrichtung der Warenbahn 11 betrachtet vor und der Auslauf 32 nach der Korrektureinrichtung 19 angeordnet ist.

Einlaufseitig sind zwei separate Bilderfassungsvorrichtungen 13 und 13' vorgesehen. Auslaufseitig sind ebenfalls zwei Bilderfassungsvorrichtungen 24 und 24' vorgesehen. Die Bilderfassungsvorrichtungen 13, 13', 24, 24' liefern Bildsignale 14 (vgl. Fig. 3) an die Bildverarbeitungseinrichtung 15. Sie sind zweckmäßigerweise als CCD-Kameras, insbesondere CCD-Farbkameras ausgebildet.

Obwohl es theoretisch möglich ist, Musterverzug und Rapport mit nur einer CCD-Kamera zu erkennen, sind die folgenden Kombinationsmöglichkeiten zweckmäßig:
- Druckmuster-Richten mit einer Kamera wahlweise am Einoder Aus lauf der Korrektureinrichtung, insbesondere des Spannrahmens;
- Druckmuster-Richten mit zwei CCD-Kameras, wobei die beiden CCD-Kameras am Ein- und Auslauf angeordnet sind;
- Rapportmessen mit einer CCD-Kamera wahlweise am Ein - oder Auslauf;
- Rapportmessen mit zwei Kameras, wobei die beiden Kameras am Ein- und Auslauf angeordnet sind.

Die in Fig. 1 gezeigte Ausführungsform stellt den Vollausbau dar, bei dem zwei Bilderfassungsvorrichtungen 13, 24 für das Druckmuster-Richten (Einlauf/Auslauf) und zwei Bilderfassungsvorrichtungen 13', 24' für die Rapportmessung (Einlauf/Auslauf) vorgesehen sind.

In der nachfolgenden Betrachtung sollen die Bilderfassungsvorrichtungen 13 und 24 für das Druckmuster-Richten und die Bilderfassungsvorrichtungen 13' und 24' für die Rapportmessung vorgesehen sein. Wie bereits in Fig. 1 angedeutet können die für die Rapportmessung vorgesehenen Bilderfassungsvorrichtungen 13' und 24' einen Bildausschnitt 30 aufweisen, der von einem Bildausschnitt 33 der für das Druckmuster-Richten vorgesehenen Bilderfassungsvorrichtung 13 oder 24 verschieden ist.

Es ist zweckmäßig, daß der Bildausschnitt 33 zur Rapportmessung einen schmalen Streifen in Längsrichtung der Warenbahn beleuchtet, wobei der Streifen in Längsrichtung der Warenbahn vorzugsweise länger als ein angenommener Rapport sein sollte. Bei einer handelsüblichen Kamera ist natürlich ein gewisser rechteckiger Aufnahmebereich vorgegeben, so daß der von der Kamera beleuchtete Streifen der Warenbahn 11 nicht beliebig schmal gemacht werden kann.

Der Bildausschnitt 33 der zur Verzugsmessung vorgesehenen Bilderfassungsvorrichtung 13 dagegen kann einen beliebigen zweckmäßigen Ausschnitt des Musters beleuchten, wobei dieser Ausschnitt aber die gesamte Breite der Warenbahn überdecken sollte. Es versteht sich von selbst, daß bei Aufnahme von Bildsignalen durch die Bilderfassungsvorrichtungen 13, 13', 24, 24' die Warenbahn glatt laufen muß. Wenn es allein um die Verzugs korrektur geht, ist das erfindungsgemäße Verfahren auch bei Warenbahnen anwendbar, welche mit einem endlosen Muster vorsehen sind.

Wie bereits aus Fig. 1 erkennbar, steht die Bildverarbeitungseinrichtung 15 mit einer Bearbeitungssteuereinrichtung 18 in Verbindung. Die Bearbeitungssteuereinrichtung 18 steuert sowohl die Bearbeitungseinrichtung bzw. Korrektureinrichtung 19 als auch die weitere Bearbeitungseinrichtung 20. Die Bearbeitungssteuereinrichtung 18 kann selbstverständlich mit der Bildverarbeitungseinrichtung 15 eine gemeinsame Datenverarbeitungseinrichtung bilden.

In Fig. 2 ist skizzenhaft eine Draufsicht auf einen Ausschnitt der bereits erwähnten Warenbahn 11 gezeigt. Die Warenbahn 11 ist mit einem Muster bedruckt, wobei das Muster aus einer Vielzahl in Längsrichtung der Warenbahn angeordneter Mustereinheiten 23 gebildet wird. Mit Bezugszeichen 25 ist die Länge (Rapport) einer Mustereinheit gekennzeichnet-Weiterhin sind strichliert die bereits genannten Bildausschnitte 30 und 33 veranschaulicht. Zu erkennen ist, daß sich der bei der Verzugsmessung erfaßte Bildausschnitt 30 über die gesamte Breite der Warenbahn 11 erstreckt, wohingegen sich der Bildausschnitt 33 zur Rapportmessung über die Länge eines Rapportes erstreckt.

In Fig. 3 ist der Ablauf des erfindungsgemäßen Verfahrens noch einmal skizzenhaft veranschaulicht. Die Bilderfassungsvorrichtungen 13, 13', 24, 24' liefern Bildsignale 14, die in der Bildverarbeitungseinrichtung 15 verarbeitet werden. Der Bildverarbeitungseinrichtung 15 können neben den Bildsignalen noch Informationen 21 über das Muster zugeführt werden. Auch kann der Bildverarbeitungseinrichtung ein Fördergeschwindigkeitssignal 26 der Warenbahn zugeführt werden. In der Bildverarbeitungseinrichtung 15 können die aufgenommenen Bilder bzw. Bildsignale mit früheren Bildern und/oder Informationen über das Muster ggf. unter Einbeziehung des Förderergeschwindigkeitssignals 26 verglichen werden. Die Bildverarbeitungseinrichtung 15 ist aber auch in der Lage, die Musterlage ohne vorherige Information direkt aus einer Aufnahme heraus zu erfassen.

Die Bildverarbeitungseinrichtung 15 erzeugt Steuersignale 29, die an die Bearbeitungssteuereinrichtung 18 weitergeleitet werden. Die Bearbeitungssteuereinrichtung 18 steuert daraufhin die nachfolgende Bearbeitungsprozedur, insbesondere ein Richten 16 in der Korrektureinrichtung 19 und/oder eine Bearbeitungsprozedur 17 in der weiteren Bearbeitungseinrichtung 20.

Das erfindungsgemäße Verfahren bzw. die erfindungsgemäße Vorrichtung vermeidet Ausschuß durch schiefen Druck oder durch Verschnitt, steigert die Qualität und erspart Reklamationen. Neben der Entlastung des Personals ergibt sich auch eine Erhöhung der Produktionsgeschwindigkeit. Das Verfahren ist grundsätzlich für alle bahnförmig vorliegenden Waren geeignet, die ein regelmäßig wiederholtes Muster aufweisen. Typische Anwendungen finden sich bei Stoffdruck, Spitze, Gardinen und Teppichen.

### Bezugszeichenliste

- 11): Warenbahn
- 13, 13'): Bilderfassungsvorrichtung
- 14): Bildsignale
- 15): Bildverarbeitungseinrichtung
- 16): Bearbeitungsprozedur, Richten
- 17): Bearbeitungsprozedur
- 18): Bearbeitungssteuereinrichtung
- 19): Bearbeitungseinrichtung, Korrektureinrichtung
- 20): Bearbeitungseinrichtung
- 21): Information (über Muster)
- 23): Mustereinheit
- 24, 24'): weitere Bilderfassungsvorrichtungen
- 25): Längeninformation, Rapport
- 26): Fördere rgeschwindigke itssignal
- 29): Steuersignal
- 30): Bildausschnitt
- 31): Einlauf
- 32): Auslauf
- 33): Bildausschnitt

## Patentansprüche

1. Verfahren zur Verzugskorrektur einer mit einem Muster bedruckten oder anderweitig mit optisch erkennbarem Mustern versehenen Warenbahn (11), wobei die Warenbahn (11) aus textilen Materialien, nämlich Geweben, Gewirken oder Gestricken besteht und wobei das Muster durch eine Vielzahl in einer Längsrichtung zur Warenbahn nacheinander wiederholt angeordneter Mustereinheiten (23) gebildet wird unter Verwendung einer Bilderfassungseinrichtung,
**dadurch gekennzeichnet,**
- **daß** das auf der Warenbahn (11) erkennbare Muster mindestens in Querrichtung durch eine farbtaugliche CCD-Kamera-Bilderfassungsvorrichtung (13, 13') aufgenommen wird und Bildsignale (14) erzeugt werden;
- **daß** die Bildsignale (14) einer Bildverarbeitungseinrichtung (15) zugeführt und dort unter Erzeugung von Steuersignalen (29) verarbeitet werden; und
- **daß** die anschließende Verzugskorrektur der Warenbahn (11) entsprechend den Steuersignalen (29) eingestellt oder geregelt wird.

2. Verfahren zur Verzugskorrektur einer mit einem Muster bedruckten oder anderweitig mit optisch erkennbaren Mustern versehenen Warenbahn (11), wobei die Warenbahn (11) aus textilen Materialien, nämlich Geweben, Gewirken oder Gestricken besteht und wobei das Muster durch eine Vielzahl in einer Längsrichtung zur Warenbahn nacheinander wiederholt angeordneter Mustereinheiten (23) gebildet wird unter Verwendung einer Bilderfassungseinrichtung,
**dadurch gekennzeichnet,**
- **daß** das auf der Warenbahn (11) erkennbare Muster mindestens in Längsrichtung durch eine farbtaugliche CCD-Kamera-Bilderfassungsvorrichtung (13,13') aufgenommen wird und Bildsignale (14) erzeugt werden;
- **daß** die Bildsignale (14) einer Bildverarbeitungseinrichtung (15) zugeführt und dort unter Erzeugung von Steuersignalen (29) verarbeitet werden und
- **daß** anschließend die Verzugskorrektur der Warenbahn gemäß den Steuersignalen (29) eingestellt oder geregelt wird.

3. Verfahren nach Anspruch 1 oder 2,
**dadurch gekennzeichnet, daß** Informationen (21) über das zu erkennende Muster ohne vorherige Eingabe von Musterdaten allein aus den Bildsignalen (14) einer oder mehrerer Aufnahmen der Warenbahn (11), beispielsweise durch das Auswerten von Linienelementen, Kanten und/oder Farbgrenzen gewonnen wird.

4. Verfahren nach Anspruch 1 oder 2,
**dadurch gekennzeichnet, daß** diese Informationen mit einem Bildausschnitt (30, 33)-gewonnen werden, der genau eine Mustereinheit (23) ,mehrere Mustereinheiten (23) oder einen Bruchteil einer Mustereinheit (23) abdeckt.

5. Verfahren nach Anspruch 1 oder 2,
**dadurch gekennzeichnet, daß**
in einem vorhergehenden Schritt Informationen (21) über das zu erkennende Muster der Bildverarbeitungseinrichtung (15) zugeführt, dort abgespeichert und bei der Bildverarbeitung berücksichtigt werden.

6. Verfahren nach Anspruch 5,
**dadurch gekennzeichnet, daß**
- die im vorhergehenden Schritt gespeicherten Informationen (21) mit den Bildsignalen (14) verglichen werden;
- aus dem Vergleich ein Vergleichssignal (22) gewonnen wird; und
- die jeweilige Bearbeitungsprozedur (16, 17) unter Berücksichtigung des Vergleichssignals (22) erfolgt.

7. Verfahren nach einem der Ansprüche 1 bis 6,
**dadurch gekennzeichnet, daß**
die entsprechend den Steuersignalen (29) eingestellte oder geregelte Bearbeitungsprozedur ein Ausrichten (16) der bedruckten Warenbahn (11) im Einklang mit dem aufgenommenen Muster umfaßt, wobei das Ausrichten (16) in einer Korrektureinrichtung (19), wie einem Spannrahmen oder einer Richtmaschine vorgenommen wird.

8. Verfahren nach einem der Ansprüche 1 bis 7,
**dadurch gekennzeichnet, daß**
- aus einer fortlaufenden Bilderfassung durch die Bildverarbeitungseinrichtung (15) und/oder durch Vergleich mit zuvor abgespeicherter Information (21) ein Signal, insbesondere ein Vergleichssignal gewonnen wird, welches eine über die Breite der Warenbahn sich verändernde Größe oder Abweichung, nämlich Schräg-, Bogen- oder Wellenverzug umfaßt; und
- die Korrektureinrichtung (19) unter Berücksichtigung des Signals zur Korrektur des Schräg-, Bogen- oder Wellenverzuges eingestellt oder geregelt wird.

9. Verfahren nach einem der vorhergehenden Ansprüche,
**dadurch gekennzeichnet, daß**
- aus einer fortlaufenden Bilderfassung durch die Bildverarbeitungseinrichtung (15) und/oder durch Vergleich mit zuvor abgespeicherter Information (21) ein Signal, insbesondere ein Vergleichssignal gewonnen wird, welches die Größe des Musters in Quer- und Längsrichtung der Warenbahn umfaßt; und
- die Korrektureinrichtung (19) zum Spannen der Warenbahn in Längs- und Querrichtung zur Einstellung und/oder Regelung der Quer- und/oder Längsspannung der Warenbahn (11) eingestellt oder geregelt wird.

10. Verfahren nach einem der Ansprüche 1 bis 9,
**dadurch gekennzeichnet, daß**
- die Bildverarbeitungseinrichtung (15) die Länge oder den Rapport oder die Durchlaufzeit einer Mustereinheit (23) auf der Warenbahn (11) selbständig, insbesondere in einer fortlaufenden Bilderfassung erkennt und daraus eine Längeninformation (25) gewinnt;
- wobei zu diesem Zweck eine zusätzliche Bilderfassungsvorrichtung (24) vorgesehen ist.

11. Verfahren nach Anspruch 10,
**dadurch gekennzeichnet, daß**
die Längeninformation (25) selbst wieder bei der nachfolgenden Bilderfassung, zur Festlegung eines neuen Bildausschnittes (30) genutzt wird.

12. Verfahren nach Anspruch 9,
**dadurch gekennzeichnet, daß** die Längeninformation (25) an eine Bearbeitungssteuereinrichtung (18) weitergegeben wird, wobei die Bearbeitungssteuereinrichtung (18) ein Rapportentsprechendes Bearbeiten der Warenbahn (11), insbesondere die Voreilung oder das Schneiden der Warenbahn einstellt oder regelt.

13. Verfahren nach einem der Ansprüche 9 bis 11,
**dadurch gekennzeichnet, daß**
aus der Längeninformation (25) ein Rapport des Musters festgestellt und anhand des Rapportes eine Dehnung oder Krumpfung der Warenbahn (11) geregelt wird.

14. Verfahren nach einem der vorhergehenden Ansprüche,
**dadurch gekennzeichnet, daß**
aus einer Warenfördereinrichtung, ein Fördergeschwindigkeitssignal (26) gewonnen wird, das der Bildverarbeitungseinrichtung (15) zugeführt und bei der Bildverarbeitung berücksichtigt wird.

15. Verfahren nach einem der vorhergehenden Ansprüche,
**dadurch gekennzeichnet, daß**
die Bildsignale (14) bei laufender Warenbahn (11), in Laufrichtung nach der Korrektureinrichtung (19), insbesondere der Richtmaschine aufgenommen werden.

## Claims

1. A method for the correction of distortion in a product web (11) printed with a pattern or otherwise provided with optically detectable patterns, with the product web (11) consisting of textile materials, i.e. fabrics, knit fabrics, or knits, and with the pattern being formed by a plurality of pattern units (23) arranged in a longitudinal direction to the product web in a successive repetitive manner by utilising an image detection means,
**characterised in that**
- the pattern which is detectable on the product web (11) is taken at least in the transverse direction by a CCD colour camera image detection device (13, 13') and image signals (14) are generated;
- the image signals (14) are supplied to an image processing means (15) and processed therein generating control signals (29); and
- that the subsequent distortion correction of the product web (11) is adjusted or controlled subject to the control signals (29).

2. The method for the correction of distortion in a product web (11) printed with a pattern or otherwise provided with optically detectable patterns, with the product web (11) consisting of textile materials, i.e. fabrics, knit fabrics, or knits, and with the pattern being formed by a plurality of pattern units (23) arranged in a longitudinal direction to the product web in a successive repetitive manner by utilising an image detection means,
**characterised in that**
- the pattern which is detectable on the product web (11) is taken at least in the longitudinal direction by a CCD colour camera image detection device (13, 13') and image signals (14) are generated;
- the image signals (14) are supplied to an image processing means (15) and processed therein generating control signals (29); and
- that subsequently the distortion correction of the product web is adjusted or controlled subject to the control signals (29).

3. The method according to Claim 1 or 2,
**characterised in that**
information (21) about the pattern to be detected is obtained without previously entering pattern data, solely from the image signals (14) of one or several takings of the product web (11), e.g. by the evaluation of line elements, edges, and/or colour boundaries.

4. The method according to Claim 1 or 2,
**characterised in that**
said information is obtained with an image sector (30, 33) which exactly covers one pattern unit (23), several pattern units (23), or a fraction of a pattern unit (23).

5. The method according to Claim 1 or 2,
**characterised in that**
in a previous step information (21) about the pattern to be detected is supplied to the image processing means (15), stored therein, and taken into consideration in the image processing.

6. The method according to Claim 5,
**characterised in that**
- the information (21) stored in the previous step is compared with the image signals (14);
- a reference signal (22) is obtained from the comparison; and
- the respective processing procedure (16, 17) is effected under consideration of the reference signal (22).

7. The method according to any one of Claims 1 to 6,
**characterised in that**
the processing procedure adjusted or controlled subject to the control signals (29) comprises an alignment (16) of the printed product web (11) in compliance with the taken pattern, with the alignment (16) being carried out in a correction means (16), such as a stenter frame or a straightening machine.

8. The method according to any one of Claims 1 to 7,
**characterised in that**
- a signal, in particular a reference signal, is obtained from a continuous image detection by the image processing means (15) and/or by comparison with previously stored information (21), which comprises a parameter or deviation varying over the width of the product web, i.e. skewed weft, fabric distortion, or wave distortion; and
- the correction means (19) is adjusted or controlled under consideration of the skewed weft, fabric distortion, or wave distortion.

9. The method according to any one of the previous claims,
**characterised in that**
- a signal, in particular a reference signal, is obtained from a continuous image detection by the image processing means (15) and/or by comparison with previously stored information (21), which comprises the size of the pattern in the transverse and longitudinal direction of the product web; and
- the correction means (19) for stentering the product web in the longitudinal and transverse direction for the adjustment and/or control of the transverse and/or longitudinal tension of the product web (11) is adjusted or controlled.

10. The method according to any one of Claims 1 to 9,
**characterised in that**
- the image processing means (15) detects the length or the repeat of the pattern, or the passing time of a pattern unit (23) on the product web (11) automatically, in particular in a continuous image detection, and obtains a length information (25) therefrom;
- with an additional image detection means (24) being provided for this purpose.

11. The method according to Claim 10,
**characterised in that**
the length information (25) itself is utilised again in the subsequent image detection for establishing a new image sector (30).

12. The method according to Claim 9,
**characterised in that**
the length information (25) is transferred to a processing control means (18), with the processing control means (18) adjusting or controlling a repeat of the pattern-related processing of the product web (11), in particular the advance or the cutting of the product web.

13. The method according to any one of Claims 9 to 11,
**characterised in that**
a repeat of the pattern can be determined from the length information (25), and a stretching or shrinkage of the product web (11) is controlled on the basis of the repeat of the pattern.

14. The method according to any one of the previous claims,
**characterised in that**
from a product conveyor means a conveying velocity signal (26) is obtained with is supplied to the image processing means (15) and taken into consideration in the image processing.

15. The method according to any one of the previous claims,
**characterised in that**
with the product web (11) passing, the image signals (14) are recorded in the passing direction downstream of the correction means (19), in particular of the straightening machine.

## Revendications

1. Procédé de correction du déport d'une bande de matériau (11) imprimée d'un motif ou pourvue d'une autre manière de motifs optiquement reconnaissables, la bande de matériau (11) étant constituée de matériaux textiles, à savoir de tissus, de maillages ou de tricots et le motif étant formé par une multitude d'unités de motif (23) prévues en répétition successive dans une direction longitudinale par rapport à la bande de matériau, en utilisant un dispositif de détection d'image,
**caractérisé en ce que**
- le motif reconnaissable sur la bande de matériau (11) est enregistré au moins en direction transversale par un dispositif de détection d'image à caméra CCD en couleurs (13, 13') et des signaux d'image (14) sont émis ;
- les signaux d'image (14) sont amenés à un dispositif de traitement d'image (15) et y sont traités avec émission de signaux de commande (29) ; et
- la correction de déport de la bande de matériau (11) qui suit est réglée ou régulée en correspondance des signaux de commande (29).

2. Procédé de correction du déport d'une bande de matériau (11) imprimée d'un motif ou pourvue d'une autre manière de motifs optiquement reconnaissables, la bande de matériau (11) étant constituée de matériaux textiles, à savoir de tissus, de maillages ou de tricots et le motif étant formé par une multitude d'unités de motif (23) prévues en répétition successive dans une direction longitudinale par rapport à la bande de matériau, en utilisant un dispositif de détection d'image,
**caractérisé en ce que**
- le motif reconnaissable sur la bande de matériau (11) est enregistré au moins en direction longitudinale par un dispositif de détection d'image à caméra CCD en couleurs (13, 13') et des signaux d'image (14) sont émis ;
- les signaux d'image (14) sont amenés à un dispositif de traitement d'image (15) et y sont traités avec émission de signaux de commande (29) ; et
- ensuite la correction de déport de la bande de matériau est réglée ou régulée suivant les signaux de commande (29).

3. Procédé selon l'une ou l'autre des revendications 1 et 2, **caractérisé en ce que** des informations (21) sur le motif reconnaissable sont obtenues sans entrée préliminaire de données de motif et uniquement à partir des signaux d'image (14) d'une ou de plusieurs prises de vue de la bande de matériau (11), par exemple par évaluation d'éléments linéaires, d'arêtes et/ou de limites chromatiques.

4. Procédé selon l'une ou l'autre des revendications 1 et 2, **caractérisé en ce que** ces informations sont obtenues par un fragment d'image (30, 33) qui recouvre exactement une unité de motif (23), plusieurs unités de motif (23) ou une fraction d'une unité de motif (23).

5. Procédé selon l'une ou l'autre des revendications 1 et 2, **caractérisé en ce que** dans une étape précédente, des informations (21) sur le motif à reconnaître sont amenées au dispositif de traitement d'image (15), y sont mémorisées et prises en compte lors du traitement d'image.

6. Procédé selon la revendication 5, **caractérisé en ce que**
- les informations (21) mémorisées dans l'étape précédente sont comparées avec les signaux d'image (14) ;
- un signal de comparaison (22) est obtenu à partir de la comparaison ; et
- la procédure de traitement respective (16, 17) s'effectue en prenant en compte le signal de comparaison (22).

7. Procédé selon l'une des revendications 1 à 6, **caractérisé en ce que** la procédure de traitement réglée ou régulée en correspondance des signaux de commande (29) inclut un alignement (16) de la bande de matériau imprimée (11) en accord avec le motif enregistré, l'alignement (16) étant effectué dans un dispositif de correction (19), tel qu'un cadre de serrage ou une machine d'alignement.

8. Procédé selon l'une des revendications 1 à 7, **caractérisé en ce que**
- à partir d'une détection d'image continue par le dispositif de traitement d'image (15) et/ou par comparaison avec une information (21) mémorisée auparavant, on obtient un signal, en particulier un signal de comparaison qui comprend une grandeur ou un écart qui se modifie sur la largeur de la bande de matériau, à savoir un déport oblique, arqué ou ondulé ; et
- le dispositif de correction (19) est réglé ou régulé en prenant en compte le signal pour corriger le déport oblique, arqué ou ondulé.

9. Procédé selon l'une des revendications précédentes, **caractérisé en ce que**
- à partir d'une détection d'image continue par le dispositif de traitement d'image (15) et/ou par comparaison avec une information (21) mémorisée auparavant, on obtient un signal, en particulier un signal de comparaison qui comprend la taille du motif en direction transversale et longitudinale de la bande de matériau ; et
- le dispositif de correction (19) est réglé ou régulé pour tendre la bande de matériau en direction longitudinale et transversale pour régler et/ou réguler la tension transversale et/ou longitudinale de la bande de matériau (11).

10. Procédé selon l'une des revendications 1 à 9, **caractérisé en ce que**
- le dispositif de traitement d'image (15) reconnaît automatiquement la longueur ou le rapport ou la durée de passage d'une unité de motif (23) sur la bande de matériau (11), en particulier dans une détection d'image continue, et on en extrait une information de longueur (25) ;
- à cet effet est prévu un dispositif de détection d'image supplémentaire (24).

11. Procédé selon la revendication 10, **caractérisé en ce que** l'information de longueur (25) elle-même est utilisée de nouveau lors de la détection d'image suivante pour fixer un nouveau fragment d'image (30).

12. Procédé selon la revendication 9, **caractérisé en ce que** l'information de longueur (25) est transmise à un dispositif de commande de traitement (18), le dispositif de commande de traitement (18) réglant ou régulant un traitement de la bande de matériau (11) en fonction du rapport, en particulier l'avance ou la coupe de la bande de matériau.

13. Procédé selon l'une des revendications 9 à 11, **caractérisé en ce que** l'on constate un rapport du motif à partir de l'information de longueur (25), et on règle un allongement ou un rétrécissement de la bande de matériau (11) en se basant sur le rapport.

14. Procédé selon l'une des revendications précédentes, **caractérisé en ce qu'**un signal de vitesse de convoyage (26) est obtenu à partir d'un dispositif de convoyage de matériau, qui est amené au dispositif de traitement d'image (15) et qui est pris en compte lors du traitement d'image.

15. Procédé selon l'une des revendications précédentes, **caractérisé en ce que** les signaux d'image (14) sont enregistrés, la bande de matériau (11) étant en circulation, en direction de circulation après le dispositif de correction (19), en particulier après la machine d'alignement.
